# EUROPÄISCHE PATENTANMELDUNG

(11) **EP 4 711 677 A1**
(43) Veröffentlichungstag der Anmeldung: **18.03.2026**
(21) Anmeldenummer: 25201846.0
(22) Anmeldetag: 12.09.2025
(51) Int. Cl.: F24C 3/12, F24C 7/08

(54) **GEWERBLICHES GARGERÄT**

(30) Priorität: 16.09.2024 DE 102024126639
(71) Anmelder: MKN Maschinenfabrik Kurt Neubauer GmbH & Co. KG, 38300 Wolfenbüttel (DE)
(72) Erfinder: Steinecke, Torsten, 38300 Wolfenbüttel (DE); Helm, Peter, 38300 Wolfenbüttel (DE)
(74) Vertreter: Berghofer, Benedikt

(57) **Zusammenfassung**

Ein erfindungsgemäßes gewerbliches Gargerät (2) umfasst eine Gareinrichtung (4), zumindest ein Bedienelement (16, 18) zum Regulieren der Gareinrichtung (4) und zumindest eine Anzeigeeinrichtung (34) zum Anzeigen eines Betriebszustands der Gareinrichtung (4). Die zumindest eine Anzeigeeinrichtung (34) ist in einer Randfläche (36) des Gargeräts (2) angeordnet, die ausgehend von einer Oberfläche (10) des Gargeräts (2) in Richtung einer Vorderseite (21) des Gargeräts (2) schräg nach unten geneigt ist.

## Beschreibung

Die vorliegende Erfindung betrifft ein gewerbliches Gargerät zum Garen von Nahrungsmitteln, insbesondere zum Braten, Grillen, Kochen oder Frittieren von Nahrungsmitteln in gewerblichen (Groß-) Küchen, mit einer Gareinrichtung und einer Anzeigeeinrichtung zum Anzeigen eines Betriebszustands der Gareinrichtung.

Derartige Gargeräte können eine im Wesentlichen plattenförmige Gareinrichtung aufweisen, beispielsweise in Form einer Herdplatte, Griddleplatte, Griddlepfanne, eines Grills oder dergleichen, die an einer Oberseite des Gargeräts vorgesehen ist, oder können eine im Wesentlichen tiegel- oder wannenförmige Gareinrichtung aufweisen, wie beispielsweise bei einer Fritteuse, Bainmarie, Kochmarie, Kippbratpfanne, einem Kochkessel oder dergleichen, die in der Oberseite eingelassen sind. Die bei diesen Gargeräten zu erzeugende Wärme wird üblicherweise durch elektrische und/oder gasbetriebene Heizeinrichtungen erzeugt.

Der Betrieb in gewerblichen (Groß-) Küchen zeichnet sich vor allem dadurch aus, dass auf einer Mehrzahl von Gargeräten gleichzeitig Nahrungsmittel zubereitet werden, die dann in größerer bis sehr großer Menge und/oder Anzahl (z.B. in Kantinen, Restaurants, auf Kreuzfahrtschiffen, etc.) in kurzer Zeit zum Verzehr ausgegeben werden müssen. Dabei sind gleichzeitig im Betrieb befindliche Gargeräte bzw. die darauf ablaufenden Garprozesse stets im Blick zu behalten, um eine ausreichende Garqualität und einen reibungslosen Ablauf sicherzustellen. Häufig ist in solchen Großküchen eine größere Anzahl von Köchen und Hilfspersonal gleichzeitig im Einsatz. Dadurch entsteht eine entsprechende Betriebshektik bei üblicherweise ohnehin beengten Platzverhältnissen in der Küche.

Gewerbliche Gargeräte müssen für diese Betriebsbedingungen geeignet sein und ihnen standhalten können. Das bedeutet auch, dass die Bedienung der Gargeräte einfach sein sollte und Fehlbedienungen so weit wie möglich vermieden werden sollten.

Es ist daher eine Aufgabe der vorliegenden Erfindung, ein gewerbliches Gargerät bereitzustellen, das bei einem möglichst kompakten Aufbau eine Anzeigeeinrichtung aufweist, die sowohl bei geringem Abstand der Bedienungsperson vom Gargerät als auch bei großem Abstand vom Gargerät leicht und klar abgelesen werden kann und den hohen Belastungen einer gewerblichen Küche standhält.

Diese Aufgabe wird durch die Merkmale des Anspruchs 1 gelöst. Vorteilhafte Ausführungsformen sind Gegenstand der abhängigen Ansprüche.

Ein erfindungsgemäßes gewerbliches Gargerät, insbesondere für die Gastronomie bzw. Großküche, zum Garen von Nahrungsmitteln umfasst eine Gareinrichtung zum Garen der Nahrungsmittel, zumindest ein Bedienelement zum Regulieren der Gareinrichtung und eine Anzeigeeinrichtung zum Anzeigen eines Betriebszustands der Gareinrichtung. Das gewerbliche Gargerät weist eine Oberseite und eine Vorderseite auf, wobei an der Oberseite die Gareinrichtung ausgebildet ist, die Oberseite eine Oberfläche aufweist und die Vorderseite eine Frontfläche aufweist, an der das zumindest eine Bedienelement vorgesehen ist. Das Gargerät umfasst ferner eine Randfläche, die sich ausgehend von der Oberfläche nach unten erstreckt. Diese Randfläche ist in Richtung Vorderseite schräg nach unten geneigt und die zumindest eine Anzeigeeinrichtung ist in dieser Randfläche angeordnet.

Durch die schräge Anordnung im vorderen Bereich des Gargeräts kann die Anzeigeeinrichtung von einer Bedienperson mit großem Vorteil sowohl in ihrer Position unmittelbar am Gargerät als auch in einer Position mit größerem Abstand, insbesondere in einer Entfernung von einigen Metern bis ca. 10 m, gut erkannt und abgelesen werden. Dabei kann einerseits beim Einstellen des Gargeräts (beispielsweise der Heizstufe) oder bei der Begutachtung bzw. Handhabung des Garguts direkt am Gargerät die vorgenommene Einstellung erkannt werden. Andererseits kann die Einstellung oder ein Zustand der Gareinrichtung, z.B. ein Vorheizzustand, auch aus größerer Distanz erkannt werden, beispielsweise bei der Arbeit an einem anderem Gargerät, ohne dass die zumindest eine Anzeigeeinrichtung dazu besonders groß oder in einer erhöhten Position vorzusehen wäre. Zugleich kann die zumindest eine Anzeigeeinrichtung in der an die Oberfläche angrenzenden Randfläche sehr nah an der Gareinrichtung angeordnet werden, wodurch sich insgesamt ein kompakter Aufbau ergibt.

Das Vorsehen der zumindest einen gut ablesbaren Anzeigeeinrichtung wirkt sich somit im Wesentlichen nicht nachteilig auf die Größe des Gargeräts aus. Vorteilhafterweise geht die Oberfläche direkt in die Randfläche über. Beispielsweise grenzt die Randfläche entlang eines Rands, zum Beispiel in Form eines (Biege-) Radius, an die Oberfläche an. In einer bevorzugten Ausführungsform sind die Oberfläche und die Randfläche einteilig ausgebildet, insbesondere aus einem gebogenen Blech. Dadurch kann der kompakte Aufbau besonders einfach und kostengünstig umgesetzt werden. Die Oberfläche und die Randfläche können integral ausgebildet sein, beispielsweise durch Biegen eines Blechs oder Schweißen von zwei Blechen aneinander. Zugleich können dadurch hohe Hygieneanforderungen erfüllt werden, da keine Spalte, Ecken oder Kanten gebildet werden, in denen sich Verunreinigungen ansammeln könnten. Vorzugsweise sind die Oberfläche und die Randfläche aus demselben Material gebildet, insbesondere aus einem Metall, wie zum Beispiel Edelstahl.

In einer bevorzugten Ausführungsform weist die Randfläche bezüglich einer Ebene, die durch die Oberfläche definiert ist, eine Neigung nach unten in einem Winkel auf, der zwischen 20° und 70°, mehr bevorzugt zwischen 30° und 60°, noch mehr bevorzugt im Wesentlichen 45° beträgt. Dies gewährleistet eine gute Ablesbarkeit von nah und fern, ermöglicht aber auch eine Anpassung des Neigungswinkels an den Aufstellort des Gargeräts und die dortigen Platzverhältnisse.

Die Randfläche ist vorzugsweise im Wesentlichen eben ausgebildet. Weiterhin ist vorteilhaft, dass die Randfläche eine Breite aufweist, die zwischen 30 mm und 200 mm, mehr bevorzugt zwischen 35 mm und 100 mm, noch mehr bevorzugt von im Wesentlichen 50 mm beträgt. Dadurch ist es möglich, unterschiedliche Größen von Anzeigeeinrichtungen einzusetzen, während die Größe des Gargeräts im Wesentlichen nicht negativ beeinflusst wird, mithin auch bei gut ablesbarer Anzeigeeinrichtung ein kompakter Aufbau ermöglicht wird. Die Breite soll hierin als das Maß der Randfläche von der Verbindung mit der Oberfläche des Gargeräts bis zu einem vorderen unteren Rand der Randfläche definiert sein.

Im Allgemeinen kann es sich bei dem gewerblichen Gargerät um einen (Gas- oder Elektro-) Herd, einen Grill, eine Fritteuse, Griddleplatte, Griddlepfanne, Kippbratpfanne, Bainmarie, Kochmarie, Warmhaltewanne, Braisière oder einen Kochkessel handeln. Insbesondere bei einem Herd, einem Grill, einer Fritteuse, einer Griddleplatte, einer Griddlepfanne oder einer Kippbratpfanne unterliegen die die Gareinrichtung umgebende Oberfläche und angrenzende Bereiche einer hohen thermischen Belastung, besonders bei gewerblicher Anwendung, wie in der Gastronomie.

Ein gewerbliches Gargerät befindet sich aufgrund der Zubereitung von Nahrungsmitteln in größerer bis sehr großer Menge und/oder Anzahl (z.B. in Kantinen, Restaurants, auf Kreuzfahrtschiffen, etc.) länger und/oder öfter im Einsatz und wird wesentlich stärker beansprucht als z.B. Haushaltsgeräte. Zum einen ist die thermische Belastung aufgrund des (Dauer-) Betriebs deutlich höher als bei Haushaltsgeräten. Zum anderen kommt es zu stärkeren Verunreinigungen und somit zu einem erhöhten Reinigungsbedarf, der eine erhöhte Belastung durch Strahlwasser und (ggf. chemische) Reinigungsmittel mit sich bringt. Schließlich ist aufgrund der Betriebshektik und der in der gewerblichen Küche bewegten Behälter, z.B. große Töpfe, und Gerätschaften, wie z.B. Horden- oder Servierwägen, eine mechanische Belastung deutlich höher als bei Haushaltsgeräten. Gewerbliche Gargeräte und ihre Komponenten, wie z.B. die Anzeigeeinrichtung, müssen diesen Belastungen standhalten. Mithin ist die Lehre von Haushaltsgeräten daher nicht ohne Weiteres auf gewerbliche Gargeräte übertragbar.

Die vorliegende Erfindung umfasst auch eine Gargeräteanordnung, die aus einer Mehrzahl von hierin beschriebenen Gargeräten gebildet ist, welche zu wenigstens einer ersten Gerätereihe bzw. Gerätezeile seitlich nebeneinander angeordnet sind. Die Zusammenstellung der Gargeräte erfolgt nach den konkreten Kundenwünschen. Der Aufstellungsort kann dabei so ausgestaltet sein, dass die Geräte mit ihrer Rückseite gegen eine Wand der Küche aufgestellt sind.

Bei größeren Küchen und entsprechendem Bedarf kann die Gargeräteanordnung derart ausgestaltet sein, dass eine zweite Gerätereihe bzw. Gerätezeile vorgesehen ist, deren Rückseite der Rückseite der ersten Gerätereihe bzw. Gerätezeile zugewandt ist. Der Aufstellungsort kann somit im Wesentlichen mit Abstand zu den Wänden der Küche gewählt sein, sodass sich der daraus gebildete Küchenblock von allen Seiten erreichen lässt.

Bei dem Gargerät handelt es sich bevorzugt um ein Standgerät. Standgeräte sind solche Geräte, die auf dem Boden stehen, während im Gegensatz dazu Tischgeräte auf einer Arbeitsfläche bzw. einem Arbeitstisch stehen, also wesentlich niedriger dimensioniert sind. Das Gargerät weist daher vorzugsweise ein Gehäuse auf und steht mittels mehrerer Füße auf dem Boden. Die Oberfläche des Gargeräts kann sich z.B. auf einer festgelegten Höhe befinden, die zwischen 700 mm und 1.200 mm, vorzugsweise zwischen 800 mm und 1.000 mm, mehr bevorzugt 900 mm über dem Boden beträgt. Bei Aneinanderreihung mehrerer Gargeräte kann dadurch eine im Wesentlichen einheitliche Ebene gebildet werden.

Grundsätzlich kann das Gargerät die Oberseite, an der die Gareinrichtung vorgesehen ist, die Vorderseite, die einer Bedienperson zugewandt ist, eine Rückseite, die der Vorderseite gegenüberliegt und z.B. einer Wand oder einer Rückseite eines weiteren Gargeräts zugewandt ist, sowie zwei Seitenflächen aufweisen, die jeweils die Vorder- und die Rückseite miteinander verbinden. Die Oberfläche kann die Gareinrichtung, wie z.B. ein Kochfeld oder eine Wanne, zumindest teilweise umgeben oder, insbesondere bei plattenförmiger Gareinrichtung, wie z.B. einer Griddleplatte, zumindest teilweise bilden. Die Oberfläche ist vorzugsweise im Wesentlichen horizontal ausgerichtet. Die Vorderseite weist die Frontfläche auf, an der das zumindest eine Bedienelement vorgesehen ist. Die Frontfläche ist vorzugsweise senkrecht zur Oberfläche ausgerichtet, insbesondere im Wesentlichen vertikal. Ferner ist die Frontfläche in Höhenrichtung unterhalb der Oberfläche angeordnet.

Die zumindest eine Anzeigeeinrichtung ist vorzugsweise vor der Gareinrichtung angeordnet. Mit anderen Worten sind die zumindest eine Anzeigeeinrichtung und die Gareinrichtung hintereinander angeordnet. Durch diese Anordnung in Blickrichtung einer Bedienperson ist eine gute Zuordnung der zumindest einen Anzeigeeinrichtung zur Gareinrichtung möglich. Insbesondere ist dadurch eine räumliche Nähe der zumindest einen Anzeigeeinrichtung zur Gareinrichtung gegeben.

Von einem vorderen unteren Rand der geneigten Randfläche aus erstreckt sich vorzugsweise eine weitere Frontfläche nach unten, insbesondere in eine Richtung senkrecht zur Oberfläche. Die Frontfläche, an der das zumindest eine Bedienelement vorgesehen ist, wird daher auch als erste Frontfläche bezeichnet, und die weitere Frontfläche, die sich von der Randfläche aus nach unten erstreckt, wird auch als zweite Frontfläche bezeichnet. Die erste Frontfläche und die zweite Frontfläche sind vorzugsweise parallel zueinander. Die zweite Frontfläche ist bevorzugt in einer Höhenrichtung oberhalb der ersten Frontfläche angeordnet. Vorzugsweise geht die Randfläche direkt in die zweite Frontfläche über. Beispielsweise sind die Oberfläche, die Randfläche und die zweite Frontfläche einteilig ausgebildet, insbesondere durch ein gebogenes Blech.

Es ist bevorzugt, dass die zweite Frontfläche nach vorne, also in Richtung einer Bedienperson, von der ersten Frontfläche beabstandet angeordnet ist. Mit anderen Worten ist die erste Frontfläche gegenüber der zweiten Frontfläche zurückversetzt. Auf diese Weise bildet die zweite Frontfläche eine Art Anschlag für zum Beispiel Töpfe oder Servier-, Geschirr-, Tablett- oder Hordenwägen, die in der Küche bewegt werden, sodass das zumindest eine Bedienelement vor einer Kollision mit einem solchen Wagen geschützt ist.

Das zumindest eine Bedienelement kann im Allgemeinen als Drehknebel ausgebildet sein, um eine einfache und zuverlässige Bedienung des Gargeräts auch unter den widrigen Bedingungen in einer gewerblichen Küche zu ermöglichen. Andere Bedienelemente sind dem Fachmann bekannt und können zusätzlich oder alternativ Anwendung finden.

Grundsätzlich können im Rahmen der Erfindung die zumindest eine Anzeigeeinrichtung und das zumindest eine Bedienelement bevorzugt getrennt voneinander und räumlich beabstandet vorgesehen sein. Die zumindest eine Anzeigeeinrichtung ist daher eine reine Anzeige und lediglich kommunizierend mit dem zumindest einen Bedienelement und/oder einer Steuereinrichtung verbunden. Mit anderen Worten kann die zumindest eine Anzeigeeinrichtung nur zum Anzeigen von Informationen aber nicht zum Bedienen der Gareinrichtung eingerichtet sein. Somit kann das zumindest eine Bedienelement z.B. als einfach und zuverlässig handzuhabender Drehknebel an einer Stelle vorgesehen sein, wo er keinen hohen thermischen und mechanischen Belastungen ausgesetzt ist, während die Anzeigeeinrichtung kompakt gestaltet an gut einsehbarer Stelle vorgesehen sein kann.

Das Gargerät kann eine Mehrzahl von Anzeigeeinrichtungen aufweisen. Die Anzeigeeinrichtungen der Mehrzahl von Anzeigeeinrichtungen sind vorzugsweise nebeneinander in der Randfläche angeordnet. Eine Richtung, in der die Anzeigeeinrichtungen nebeneinander angeordnet sind, ist parallel zu einem Rand zwischen der Oberfläche und der Randfläche definiert. Bevorzugt sind die Anzeigeeinrichtungen der Mehrzahl von Anzeigeeinrichtungen beabstandet zueinander angeordnet.

Die zumindest eine Anzeigeeinrichtung zeigt einen Betriebszustand der Gareinrichtung an. Umfasst das Gargerät eine Mehrzahl von Gareinrichtungen, wie z.B. mehrere Fritteusen, oder umfasst die Gareinrichtung eine Mehrzahl von Garzonen, wie z.B. mehrere Kochfelder, ist vorzugsweise jeweils eine Anzeigeeinrichtung je Gareinrichtung bzw. Garzone vorgesehen. Zudem ist es bevorzugt, dass je Gareinrichtung bzw. Garzone zumindest ein Bedienelement vorgesehen ist.

Zum Beispiel kann die zumindest eine Anzeigeeinrichtung den Zustand der Gareinrichtung anzeigen, insbesondere ob diese auf "an" oder "aus" geschaltet ist, und/oder eine Temperatur und/oder eine Leistungsstufe, wie z.B. eine Heizstufe, anzeigen, auf die die Gareinrichtung eingestellt ist. Ferner kann die zumindest eine Anzeigeeinrichtung zusätzlich oder alternativ beispielsweise anzeigen, ob die eingestellte Leistungsstufe bereits erreicht ist (z.B. durch ein erstes Symbol) oder die Gareinrichtung noch auf diese Leistungsstufe aufheizt (z.B. durch ein zweites Symbol). Diese Anzeige kann z.B. auch durch ein Diagramm oder eine sich füllende Form realisiert werden. Zusätzlich oder alternativ kann die zumindest eine Anzeigeeinrichtung anzeigen, ob die Gareinrichtung belegt ist, z.B. ob sich ein Topf auf einer Induktionskochzone befindet oder ein Korb in einer Fritteuse. Darüber hinaus lassen sich eine Vielzahl von Symbolen anzeigen, die kennzeichnend für einen Betriebszustand des Gargeräts sind, wie z.B. für einen Ver- oder Entriegelungszustand, eine Einsatzbereitschaft, einen (zu betätigenden oder laufenden) Wasserzulauf, einen Alarm oder eine Warnung, eine Fettschmelzstufe einer Fritteuse, einen im Einsatz befindlichen Kerntemperaturfühler, ein gewähltes Programm, eine Wartungs-/Serviceaufforderung, eine Handlungsaufforderung (z.B. durch ein Start- oder Stopp-Symbol).

Die Oberfläche, die geneigte Randfläche und, falls vorgesehen, die zweite Frontfläche begrenzen einen Bauraum, in dem die zumindest eine Anzeigeeinrichtung aufgenommen ist. Dieser Bauraum befindet sich durch den Aufbau des Gargeräts bedingt sehr nahe an der Gareinrichtung und wird daher thermisch beaufschlagt. Um einen möglichst kompakten und kostengünstigen Aufbau des Gargeräts zu fördern, ist der durch die Oberfläche und die geneigte Randfläche begrenztem Bauraum vorzugsweise ungekühlt. Mit anderen Worten umfasst das Gargerät keine aktive Kühlung, wie z.B. eine Luft- oder Wasserkühlung, für den Bauraum.

Die zumindest eine Anzeigeeinrichtung ist vorzugsweise derart ausgebildet, dass sie Temperaturen zwischen 60 °C und 100 °C, insbesondere zwischen 70 °C und 90 °C standhalten kann. Dies bezieht sich insbesondere auf eine im Betrieb dauerhaft herrschende Temperatur im Bauraum. Die Temperaturbeständigkeit wird unter anderem durch den nachfolgend beschriebenen Aufbau der zumindest einen Anzeigeeinrichtung ermöglicht.

Ferner ist die zumindest eine Anzeigeeinrichtung bevorzugt dazu ausgebildet, kurzzeitig Spitzentemperaturen von bis zu 105 °C, mehr bevorzugt von bis zu 110 °C, noch mehr bevorzugt von bis zu 115 °C standzuhalten. Dadurch ist die Anzeigeeinrichtung für die durch den kompakten Aufbau bedingte nahe Anordnung an der Gareinrichtung besonders gut geeignet. Dies ist insbesondere für den Einsatz in Gargeräten in Form von einem Herd, einem Grill, einer Fritteuse, Griddleplatte, Griddlepfanne oder Kippbratpfanne von Vorteil.

Die zumindest eine Anzeigeeinrichtung umfasst vorzugsweise eine Scheibe. Die Scheibe ist bevorzugt in einer Öffnung aufgenommen, die in der Randfläche ausgebildet ist. Besonders bevorzugt weist die Scheibe eine Vorderseite auf, die im Wesentlichen bündig zur Randfläche angeordnet ist. Vorzugsweise ist ein Abstand der Vorderseite der Scheibe von der Randfläche kleiner als 1 mm, mehr bevorzugt kleiner als 0,5 mm. Die Scheibe ist folglich im Wesentlichen parallel zur Randfläche ausgerichtet und entsprechend geneigt, sodass sie gut einsehbar ist und die dargestellten Informationen gut ablesbar sind. Außerdem schützt die Scheibe die übrigen Komponenten der Anzeigeeinrichtung vor thermischen und mechanischen Belastungen, beispielsweise bei Kontakt mit einem Topf oder dergleichen. Ist die Vorderseite der Scheibe bündig zu der Randfläche angeordnet, ist ein empfindlicher Rand der Scheibe vor mechanischer Belastung geschützt und die Ansammlung von Verunreinigungen wird vermieden.

Die Vorderseite der Scheibe kann eine Breite aufweisen, die zwischen 15 mm und 70 mm, bevorzugt zwischen 20 mm und 50 mm, noch mehr bevorzugt zwischen 20 mm und 30 mm beträgt. Die Breite der Scheibe ist parallel zur Breite der Randfläche definiert, also in einer Richtung von der Verbindung der Randfläche mit der Oberfläche zu einem vorderen unteren Rand der Randfläche. Es versteht sich, dass die Breite der Scheibe kleiner ist als die Breite der Randfläche.

Die Vorderseite der Scheibe kann eine Länge aufweisen, die zwischen 15 mm und 220 mm, bevorzugt zwischen 20 mm und 150 mm, noch mehr bevorzugt zwischen 20 mm und 90 mm beträgt. Die Länge der Scheibe senkrecht dazu und parallel zu einem Rand zwischen der Oberfläche und der Randfläche definiert.

Die Scheibe ist bevorzugt aus Glas, insbesondere aus bruchfestem Glas. Glas ist besonders hart und temperaturbeständig. Bruchfestes Glas kann vorzugsweise Stößen mit Gegenständen, wie beispielsweise Töpfen, mit einer Masse von mindestens 10 kg, mehr bevorzugt von mindestens 20 kg, noch mehr bevorzugt von mindestens 30 kg standhalten. Insbesondere sollte das bruchfeste Glas beständig sein gegenüber einer Schlagenergie von mindestens 2 Joule, mehr bevorzugt von mindestens 5 Joule, noch mehr bevorzugt von mindestens 10 Joule. Bruchfestes Glas kann sich bevorzugt dadurch auszeichnen, dass es einen IK-Stoßfestigkeitsgrad (nach IEC 62262 bzw. EN 62262) von IK08 oder höher, insbesondere von IK09 oder IK10 aufweist.

Die Scheibe weist vorzugsweise eine Dicke auf, die zwischen 2 mm und 10 mm, insbesondere zwischen 4 mm und 7 mm beträgt. Eine zu geringe Dicke wirkt sich nachteilig auf die Bruchfestigkeit des Glases aus, sodass eine Dicke von mindestens 3 mm oder 4 mm bevorzugt ist. Eine zu große Dicke wirkt sich nachteilig auf die Ablesbarkeit der Anzeigeeinrichtung aus, sodass eine Dicke von maximal 8 mm bis 10 mm bevorzugt ist.

Bevorzugt umfasst die zumindest eine Anzeigeeinrichtung einen Halter, in dem die Scheibe gelagert ist. Der Halter ist vorzugsweise lösbar am Gargerät angebracht, insbesondere an einer Innenseite im Bereich der geneigten Randfläche, wie weiter unten beschrieben. So ist die Scheibe einfach und zuverlässig montierbar.

Die Scheibe ist vorzugsweise auf einer der Vorderseite gegenüberliegenden Rückseite der Scheibe von dem Halter gestützt, insbesondere umlaufend gestützt, und entlang eines Umfangs der Scheibe von dem Halter umgeben. Mit anderen Worten kann der Halter eine Aussparung zur Aufnahme der Scheibe aufweisen, in der die Scheibe zumindest teilweise und bevorzugt vollständig aufgenommen ist. Der Halter kann eine Umfangsfläche bzw. umlaufende Randfläche der Scheibe über einen Teil der Dicke der Scheibe oder bevorzugt vollständig umgeben. Dadurch ist die Scheibe geschützt und wird gegenüber mechanischer Belastung ausreichend abgestützt. Dies wird weiter dadurch unterstützt, dass der Halter eine umlaufende Lagerfläche aufweisen kann, auf der eine Rückseite der Scheibe abgestützt ist. Die Lagerfläche kann in der Aussparung zur Aufnahme der Scheibe vorgesehen sein. Vorzugsweise ist die Scheibe mit dem Halter verklebt, insbesondere auf der Rückseite der Scheibe entlang der Lagerfläche. Der Halter ist vorzugsweise aus Kunststoff gebildet.

Es ist weiterhin von Vorteil, wenn die zumindest eine Anzeigeeinrichtung derart ausgebildet und montiert ist, dass sie einen IP-Schutzgrad (Schutz gegen Wasser, DIN EN 60529) von IPX6 oder höher, mehr bevorzugt von IPX8 oder IPX9 aufweist. Dadurch ist die Anzeigeeinrichtung vor Wasser und chemischer Beanspruchung, z.B. durch Reinigungsmittel, geschützt. Insbesondere kann ein Eindringen von Wasser mit oder ohne chemischer Reinigungsmittel verhindert werden, um die Elektronik vor Feuchtigkeit zu schützen.

Grundsätzlich kann der Halter einen Flansch aufweisen, der die Aussparung zur Aufnahme der Scheibe zumindest teilweise und vorzugsweise vollständig umgibt. Der Flansch kann der Innenseite des Gargeräts im Bereich der Randfläche zugewandt sein, um die Anzeigeeinrichtung an dem Gehäuse des Gargeräts zu lagern. Bevorzugt bildet der Flansch eine Dichtfläche und die zumindest eine Anzeigeeinrichtung umfasst eine vorzugsweise umlaufende Dichtung zur Abdichtung des Halters gegenüber dem Gehäuse des Gargeräts im Bereich der Dichtfläche. Die vorzugsweise umlaufende Verklebung der Scheibe mit dem Halter kann ebenfalls zur Abdichtung beitragen. Dadurch kann die Erreichung des zuvor beschriebenen IP-Schutzgrads ermöglicht werden.

In einer besonders bevorzugten Ausführungsform umfasst die zumindest eine Anzeigeeinrichtung eine LED-Anzeige mit einer Mehrzahl von LEDs und einer Anzeigeplatine, auf der die Mehrzahl von LEDs angebracht ist. Grundsätzlich sind auch andere Formen von Anzeigen, wie zum Beispiel eine LCD-Anzeige denkbar, wobei eine LED-Anzeige besser für thermische und mechanische Belastungen geeignet ist. Die LEDs sind vorzugsweise einzeln oder gruppenweise ansteuerbar, wodurch unterschiedliche Anzeigen realisierbar sind.

Ferner ist es bevorzugt, wenn die LED-Anzeige eine LED-Matrix-Anzeige ist, bei der die Mehrzahl von LEDs in einer Matrix angeordnet ist, die eine Mehrzahl von Zeilen und eine Mehrzahl von Spalten aufweist. Jede LED der Mehrzahl von LEDs ist sichtbar, um zur Leuchtanzeige beizutragen. Vorzugsweise umfasst die LED-Matrix-Anzeige mindestens 16 LEDs, mehr bevorzugt mindestens 24 LEDs, noch mehr bevorzugt mindestens 32 LEDs. In einer besonders bevorzugten Ausführungsform weist die LED-Matrix-Anzeige 168 LEDs auf, z.B. in einer Anordnung von 24×7 (BxH) LEDs, wodurch die Flexibilität und Darstellungsvielfalt der Anzeige erhöht werden. Die Erfindung umfasst aber auch Anzeigeeinrichtungen mit mehr als 168 LEDs. Die LEDs senden vorzugsweise ein monochromes Licht aus. Vorteilhafterweise können dabei mehrere Dimmstufen vorgesehen sein: eine Stufe "hell", eine Stufe "gedimmt" und eine Stufe "dunkel". Alternativ kann auch ein stufenloses Dimmen vorgesehen sein.

Besonders bevorzugt weist der Halter eine Mehrzahl von Durchgangsöffnungen auf, deren Anordnung der Anordnung der Mehrzahl von LEDs entspricht, wobei jeweils eine Durchgangsöffnung der Mehrzahl von Durchgangsöffnungen einer LED der Mehrzahl von LEDs zugeordnet ist. Mit anderen Worten ist die Mehrzahl von Durchgangsöffnungen in einer Matrix angeordnet, die der Matrix der Mehrzahl von LEDs entspricht. Die Anzahl von Durchgangsöffnungen entspricht dann der Anzahl von LEDs. Durch die Mehrzahl von Durchgangsöffnungen wird das Licht der einzelnen LEDs voneinander abgeschirmt und eine Überstrahlung des Lichts einer LED auf benachbarte Bereiche, z.B. von inaktiven LEDs und somit von benachbarten Bildpunkten der Anzeige, wird verhindert. Daraus resultiert eine möglichst scharfe Anzeige und somit eine gute Ablesbarkeit.

Vorzugsweise erstrecken sich die Durchgangsöffnungen der Mehrzahl von Durchgangsöffnungen jeweils von der Aussparung zur Aufnahme der Scheibe durch den Halter zu einer Rückseite des Halters, die der Anzeigeplatine zugewandt ist. Bevorzugt ist jeweils eine LED der Mehrzahl von LEDs zumindest teilweise in einer Durchgangsöffnung der Mehrzahl von Durchgangsöffnungen aufgenommen, wodurch eine Überstrahlung weiter verringert werden kann und Bildpunkte entsprechend der Umfangsform der Durchgangsöffnungen erzeugt werden können, wie zum Beispiel runde oder rechteckige Bildpunkte.

Die Mehrzahl von Durchgangsöffnungen ist in einem Anzeigebereich des Halters ausgebildet. Die umlaufende Lagerfläche zum Abstützen der Scheibe kann den Anzeigebereich umgeben. Eine umlaufende Wand kann wiederum die Lagerfläche umgeben, um so die Aussparung zur Aufnahme der Scheibe zu bilden. Der Flansch des Halters kann wiederum die Aussparung umgeben.

Die Ablesbarkeit der Anzeigeeinrichtung kann weiterhin dadurch verbessert werden, dass die Scheibe mit einem Diffusor ausgestattet ist, vorzugsweise auf einer der Vorderseite gegenüberliegenden Rückseite der Scheibe. Die Rückseite der Scheibe grenzt bevorzugt an die Mehrzahl von Durchgangsöffnungen im Halter an, sodass das Licht der Mehrzahl von LEDs nach Durchtritt durch die Mehrzahl von Durchgangsöffnungen auf die mit dem Diffusor ausgestattete Rückseite der Scheibe trifft. Der Diffusor bewirkt eine Brechung des von den LEDs ausgestrahlten Lichts und dadurch eine homogene Flächenausleuchtung jedes Bildpunkts.

Der Diffusor kann als Beschichtung auf die Scheibe aufgetragen oder aufgedruckt oder zum Beispiel als Folie auf die Scheibe aufgebracht sein. Besonders bevorzugt ist der Diffusor gebildet durch eine aufgeraute, insbesondere eine sandgestrahlte Oberfläche der Scheibe. Dies hat den Vorteil, dass der Diffusor den thermischen Belastungen standhält und seine Charakteristik nicht wesentlich verändert oder sich gar von der Scheibe ablöst.

Eine besonders ansprechende Optik kann erreicht werden, wenn die Scheibe vorteilhafterweise aus Schwarzglas gebildet ist. Schwarzglas ist durchgefärbt, sodass es im Vergleich zu einer Beschichtung oder Fundierung beständiger ist und eine einheitliche Anzeigefläche auf der Vorderseite der Scheibe bildet, ohne Einsicht in die Anzeigeeinrichtung zu gewähren.

In einer bevorzugten Ausführungsform umfasst die zumindest eine Anzeigeeinrichtung zumindest ein elastisches Element zur federnden Lagerung. Das zumindest eine elastische Element kann Stoßkräfte aufnehmen, wenn zum Beispiel ein Topf auf die Anzeigeeinrichtung trifft, wodurch die weiteren Komponenten der Anzeigeeinrichtung geschützt werden. Das zumindest eine elastische Element kann zum Beispiel einen elastischen Gummipuffer oder ein Federelement, wie zum Beispiel eine Tellerfeder oder eine Schraubenfeder, umfassen. Die Auswahl kann beispielsweise in Abhängigkeit von der Flexibilität der übrigen Komponenten, insbesondere des Halters, erfolgen, um ein ausreichend flexibles Gesamtsystem bereitzustellen. Besonders bevorzugt ist das zumindest eine elastische Element zwischen dem Halter und der LED-Anzeige angeordnet.

Um einen möglichst kompakten Aufbau zu ermöglichen, ist die zumindest eine Anzeigeeinrichtung vorzugsweise als Paket im Gargerät gelagert wie nachfolgend beschrieben. Der Halter kann zumindest zwei erste Öffnungen aufweisen, die Anzeigeplatine der LED-Anzeige kann zumindest zwei zweite Öffnungen aufweisen und das Gargerät kann zumindest zwei Lagerstifte umfassen, die sich durch die zumindest zwei ersten Öffnungen und die zumindest zwei zweiten Öffnungen erstrecken, um den Halter und die Anzeigeplatine im Gargerät zu lagern.

Die zumindest zwei Lagerstifte sind daher bevorzugt koaxial mit den zumindest zwei ersten und zweiten Öffnungen ausgerichtet und nehmen den Halter und die Anzeigeplatine auf. Weiterhin können die zumindest zwei Lagerstifte jeweils ein elastisches Element aufnehmen, insbesondere zwischen dem Halter und der Anzeigeplatine.

Der Halter und die Anzeigeplatine sind vorzugsweise auf den zumindest zwei Lagerstiften gesichert. In einer bevorzugten Ausführungsform weisen die zumindest zwei Lagerstifte jeweils zumindest abschnittsweise ein Außengewinde auf. Der Halter und die Anzeigeplatine können dann mittels Muttern auf den Lagerstiften gesichert werden. Zugleich können die LED-Anzeige und der Halter mit der darin aufgenommenen Scheibe auf diese Art und Weise aneinander sowie an das Gehäuse gepresst werden. So ergibt sich ein kompakter und möglichst dichter Aufbau.

Die zumindest zwei Lagerstifte sind vorzugsweise an einer Innenfläche des Gehäuses im Bereich der Randfläche vorgesehen. Die zumindest zwei Lagerstifte können an das Gehäuse des Gargeräts, insbesondere die Innenfläche, geschweißt oder geklebt sein.

Weitere Einzelheiten, Merkmale und Vorteile der vorliegenden Erfindung ergeben sich aus der nachfolgenden Beschreibung unter Bezugnahme auf die Zeichnungen. Die dargestellten Ausführungsformen stellen bevorzugte Beispiele der vorliegenden Erfindung dar, die Erfindung ist jedoch nicht auf diese beschränkt. In den Figuren sind gleiche Elemente mit gleichen Bezugsziffern bezeichnet.
- Fig. 1: ist eine perspektivische Ansicht eines Gargeräts in Form eines Induktionsherdes gemäß einer bevorzugten Ausführungsform der vorliegenden Erfindung.
- Fig. 2: ist eine perspektivische Ansicht einer aus verschiedenen Gargeräten zusammengestellten Gargeräteanordnung.
- Fig. 3: ist eine Draufsicht auf eine geneigte Randfläche eines Gargeräts gemäß einer Ausführungsform der vorliegenden Erfindung mit einer Anzeigeeinrichtung des Gargeräts.
- Fig. 4: ist eine Explosionsdarstellung der Anzeigeeinrichtung von Fig. 3 sowie des zugehörigen Gehäuseabschnitts des Gargeräts.
- Fig. 5a, b: sind eine Draufsicht und eine perspektivische Ansicht eines Halters der Anzeigeeinrichtung von Fig. 4.
- Fig. 6: ist eine Draufsicht einer LED-Anzeige der Anzeigeeinrichtung von Fig. 4.

In Fig. 1 ist ein gewerbliches Gargerät 2 beispielhaft in Form eines Induktionsherds in einer perspektivischen Ansicht von leicht schräg vorne dargestellt. Das Gargerät 2 umfasst eine Gareinrichtung 4 zum Garen von Nahrungsmitteln, die in diesem Fall durch ein Induktionskochfeld gebildet ist, welches vier Induktionskochzonen 6 aufweist. Die Gareinrichtung 4 ist an einer Oberseite 8 des Gargeräts 2 ausgebildet. Die Oberseite 8 des Gargeräts 2 weist ferner eine Oberfläche 10 auf, die Teil eines Gehäuses 12 des Gargeräts 2 sein kann und die die Gareinrichtung 4 zumindest teilweise umgeben kann. Die Oberfläche 10 ist vorzugsweise im Wesentlichen horizontal ausgerichtet. Im dargestellten Ausführungsbeispiel sind drei der vier Induktionskochzonen 6 mit jeweils einem Kochtopf 14 besetzt.

Das Gargerät 2 umfasst ferner zumindest ein Bedienelement 16, 18 zum Regulieren und Bedienen der Gareinrichtung 4. Zum Beispiel kann ein erstes Bedienelement 16 als zylindrischer Drehknopf ausgebildet sein und zur Einstellung von Sonderfunktionen und zur Steuerung in Menüs, beispielsweise eines Timers, dienen. Zumindest ein zweites Bedienelement 18, hier vier zweite Bedienelemente 18, sind zum Steuern bzw. Regulieren der Gareinrichtung 4 vorgesehen, zum Beispiel durch Einstellen einer Heizstufe für jede der vier Induktionskochzonen 6. Wie dargestellt, ist bevorzugt ein zweites Bedienelement 18 je Gar- bzw. Induktionskochzone 6 vorgesehen. Das zumindest eine zweite Bedienelement 18 ist vorzugsweise als Drehknebel ausgebildet, der im dargestellten Beispiel ein Y-förmiges Griffelement 20 aufweist.

Das Gargerät 2 weist an einer Vorderseite 21, die einer Bedienperson zugewandt ist, eine erste Frontfläche 22 auf, an der das zumindest eine Bedienelement 16, 18 vorgesehen ist. Unterhalb der ersten Frontfläche 22 kann sich eine Blende 24 anschließen, die gegenüber der ersten Frontfläche 22 einen leicht nach vorne und unten geneigten Flächenabschnitt 26 und einen sich daran anschließenden im Wesentlichen vertikal nach unten verlaufenden Flächenabschnitt 28 aufweisen kann. Die Blende 24 übernimmt insbesondere die Funktion eines Widerstands gegen eine Stoßbelastung bzw. eines Rammschutzes. Im unteren Bereich des Gargeräts 2 kann ein nach vorne offener Stauraum 30 vorgesehen sein, der beispielsweise zur Aufnahme von Kochutensilien, wie Töpfen oder Pfannen geeignet ist. Das Gargerät 2 steht auf Füßen 32, die vorzugsweise in ihrer Höhe einstellbar sind.

Das Gargerät 2 umfasst weiterhin zumindest eine Anzeigeeinrichtung 34 zum Anzeigen eines Betriebszustands der Gareinrichtung 4. Dabei kann für jede Gareinrichtung 4 bzw. für jede Gar-/Induktionskochzone 6 eine Anzeigeeinrichtung 34 vorgesehen sein, die der jeweiligen Gareinrichtung 4 bzw. Gar-/Induktionskochzone 6 zugeordnet und mit dem entsprechenden Bedienelement 18 kommunizierend verbunden ist. Die zumindest eine Anzeigeeinrichtung 34 ist unter Bezugnahme auf die Fig. 3 bis 6 näher beschrieben.

Erfindungsgemäß ist die zumindest eine Anzeigeeinrichtung 34 in einer Randfläche 36 angeordnet, die sich ausgehend von der Oberfläche 10 nach unten erstreckt und in Richtung Vorderseite 21 schräg nach unten geneigt ist. Bevorzugt geht die Oberfläche 10 direkt in die Randfläche 36 über und die Oberfläche 10 und die Randfläche 36 sind einteilig ausgebildet. In der dargestellten Ausführungsform weist die Randfläche 36 bezüglich einer Ebene, die durch die Oberfläche 10 definiert ist, eine Neigung nach unten in einem Winkel α (siehe Fig. 4) auf, der im Wesentlichen 45° beträgt, in anderen Ausführungsformen jedoch auch in einem Bereich zwischen 20° und 70° liegen kann.

Durch die schräge Anordnung der Anzeigeeinrichtung 34 ist diese sowohl unmittelbar am Gargerät 2 sowie aus einiger Entfernung gut durch eine Bedienperson ablesbar, ohne dass sie besonders groß oder in einer erhöhten Position vorzusehen wäre. Vielmehr kann die zumindest eine Anzeigeeinrichtung 34 verhältnismäßig klein ausgebildet sein, was durch die Entkopplung von den Bedienelementen 16, 18 weiter begünstigt wird. Eine kombinierte Anzeige- und Bedieneinrichtung würde wesentlich mehr Bauraum erfordern. Durch die so erreichbare kompakte Bauform und Positionierung in einem oberen vorderen Bereich des Gargeräts 2 ist die zumindest eine Anzeigeeinrichtung 34 jedoch besonders starken thermischen, mechanischen und chemischen Beanspruchungen ausgesetzt, was eine besondere Herausforderung darstellt.

Von einem vorderen unteren Rand der geneigten Randfläche 36 aus erstreckt sich vorzugsweise eine zweite Frontfläche 38 nach unten, insbesondere in einer Richtung senkrecht zur Oberfläche 10 und parallel zur ersten Frontfläche 22. Vorzugsweise ist die zweite Frontfläche 38 nach vorne von der ersten Frontfläche 22 beabstandet angeordnet, beispielsweise fluchtend mit dem senkrechten Flächenabschnitt 28 der Blende 24. Die zweite Frontfläche 38 kann den Widerstand gegen mögliche Stöße erhöhen und eine Anlehnfläche für eine Bedienperson bilden.

Wie aus Fig. 1 ebenfalls ersichtlich, kann das Gargerät 2 auf beiden Seiten der Oberfläche 10 eine Rinne 40 aufweisen, die rechts bzw. links der Oberfläche 10 bzw. Gareinrichtung 4 von einer Rückseite 42 des Gargeräts 2 zur Vorderseite 21 verläuft. Die Rinne 40 ist zur Außenseite hin durch eine Außenwand 44 begrenzt. An der Rückseite 42 befindet sich hier keine Rinne, sondern eine Aufkantung. Wenn zwei Gargeräte 2 nebeneinander angeordnet werden und/oder Gargeräte Rücken an Rücken stehen, können beide Aufkantungen durch eine U-Schiene, die daraufgesetzt wird, überdeckt und damit verbunden werden. Insbesondere fluchtet die Außenwand 44 mit der Außenseite der Seitenwände 46 des Gargeräts 2 und die Aufkantung mit der Rückseite 42. An der Vorderseite 21 befindet sich an beiden Seiten ein geneigter vorderer Rinnenabschnitt 48, der eine im Wesentlichen gleiche Neigung wie die Randfläche 36 aufweist. Die Rinnen 40 dienen dem Auffangen von über die Oberfläche 10 ablaufenden flüssigen Medien, wie flüssige Nahrungsmittel, wenn verschüttet, oder von aufgespritzter Reinigungsflüssigkeit und Ausleiten dieser über die vorderen Rinnenabschnitte 48.

In Fig. 2 ist eine Gargeräteanordnung 100 dargestellt, die aus einer Mehrzahl einzelner Gargeräte zusammengestellt ist. Die Gargeräte sind in zwei Reihen oder Zeilen angeordnet, wobei sich ihre Rückseiten gegenüberliegen. Im Einzelnen handelt es sich um folgende Gargeräte: eine Fritteuse 101, eine Griddleplatte 103, einen Gasherd 105, eine Bainmarie 107, eine Kochmarie 108, einen Induktionsherd 109 ähnlich dem nach Fig. 1, einen Arbeitstisch 110 sowie einen Nudelkocher 111. Die Bezugsziffer 112 bezeichnet einen weiteren Arbeitstisch und die Bezugsziffer 113 eine weitere Fritteuse. Die Auswahl der Gargeräte erfolgt nach den Wünschen und Vorstellungen des Benutzers und ist damit entsprechend frei wählbar.

Alle Gargeräte weisen eine sich auf gleicher Höhe befindende Oberfläche 10 auf. Wie weiterhin aus Fig. 2 ersichtlich, weisen alle Gargeräte die sich an die jeweilige Oberfläche 10 anschließende geneigte Randfläche 36 auf, in der jeweils zumindest eine Anzeigeeinrichtung 34 angeordnet ist. Es ist ersichtlich, dass sich alle Gargeräte im Wesentlichen durch die Ausbildung der jeweiligen Gareinrichtung 4 unterscheiden, im Übrigen allerdings einen im Wesentlichen analogen Aufbau aufweisen, insbesondere bezüglich der Randfläche 36, der Anzeigeeinrichtung 34 und der Bedienelemente 16, 18. Die hierin enthaltenen Ausführungen zum Gargerät 2 lassen sich daher ohne weiteres auf alle anderen Gargeräte übertragen.

Die Anzeigeeinrichtung 34 wird nachfolgend detaillierter beschrieben. Zur Veranschaulichung kann die Anzeigeeinrichtung 34 in Fig. 3 der ganz linken Anzeigeeinrichtung 34 in Fig. 1 entsprechen, die der linken hinteren Induktionszone 6 zugeordnet ist und mit dem ganz linken Bedienelement 18 kommunizierend in Verbindung steht.

Die zumindest eine Anzeigeeinrichtung 34 zeigt einen Betriebszustand der Gareinrichtung 4 an, wie zum Beispiel eine Heizstufe, auf die die Gareinrichtung 4 eingestellt ist, und/oder eine Belegung der Gareinrichtung 4 und/oder eine Einsatzbereitschaft der Gareinrichtung 4. In der in Fig. 3 dargestellten Ausführungsform weist die Anzeigeeinrichtung 34 drei Anzeigebereiche 50, 52, 54 auf, in denen jeweils eine dieser Informationen dargestellt ist. Genauer ist in einem rechten Anzeigebereiche 50 eine Heizstufe "2" entsprechend der Stellung des zweiten Bedienelements 18 (siehe Fig. 1) angezeigt. In einem mittleren Anzeigebereich 52 werden zwei Leuchtpunktlinien angezeigt, die signalisieren, dass ein Kochtopf 14 auf der linken hinteren Induktionszone 6 steht, mithin diese Garzone belegt ist. Die einer Raute nachgebildete Anzeige in einem linken Anzeigebereich 54 zeigt an, dass die eingestellte Heizstufe "2" erreicht ist bzw. bei Induktionskochzonen sofort ansteht, die Gareinrichtung 4 also vorgeheizt und einsatzbereit ist bzw. sich in Betrieb befindet.

Die Anzeigeeinrichtung 34 ist bevorzugt in einer Öffnung 56 angeordnet, die in der Randfläche 36 ausgebildet ist. Die Anzeigeeinrichtung 34 ist vorzugsweise im Wesentlichen bündig mit der Randfläche 36 angeordnet. Durch die geringen Dimensionen der Anzeigeeinrichtung 34 ist es möglich, eine Breite B der Randfläche 36 gering zu halten. Die Breite B ist definiert zwischen einem oberen Rand der Randfläche 36, an dem die Oberfläche 10 in die Randfläche 36 übergeht, und einem unteren Rand Randfläche 36, an dem die Randfläche 36 in die zweite Frontfläche 38 übergeht.

Unter Bezugnahme auf Fig. 4 wird nun ein Aufbau der Anzeigeeinrichtung 34 im Detail beschrieben. Die Anzeigeeinrichtung 34 kann eine Scheibe 58 umfassen, die eine Vorderseite 58a aufweist, die bevorzugt bündig zur Randfläche 36 angeordnet ist. Die Scheibe 58 kann aus einem bruchfesten Glas gebildet sein und eine Dicke zwischen 4 mm und 7 mm aufweisen, um mechanischen Einflüssen, wie zum Beispiel Stößen mit gefüllten Kochtöpfen, standzuhalten. Eine gute Ablesbarkeit sowie ein ansprechendes optisches Erscheinungsbild können dadurch erreicht werden, dass die Scheibe aus Schwarzglas gebildet ist, wie in Fig. 3 angedeutet.

Die Anzeigeeinrichtung 34 kann weiterhin einen Halter 60 umfassen, in dem die Scheibe 58 gelagert ist. Der Halter 60 ist in Fig. 5a und 5b vergrößert dargestellt. Der Halter 60 kann eine Aussparung 62 zur Aufnahme der Scheibe 58 aufweisen, in die die Scheibe 58 eingesetzt ist. In der Aussparung 62, insbesondere in einem Bodenbereich derselben, kann eine umlaufende Lagerfläche 64 vorgesehen sein, die eine der Vorderseite 58a gegenüberliegenden Rückseite 58b der Scheibe 58 umlaufend stützt. Die Aussparung 62 ist weiterhin definiert durch eine umlaufende Wand 66, die Lagerfläche 64 umgeben kann und insbesondere die Scheibe 58 vollständig umgibt. Vorteilhafterweise kann eine Umfangsfläche 58c der Scheibe vollständig von der Wand 66 umgeben sein. Die Scheibe 58 kann mit dem Halter 60 verklebt sein, wie durch das umlaufende Klebemittel 68 in Fig. 4 veranschaulicht. Das Klebemittel 68 kann z.B. durch Raupenauftrag auf den Halter 60 oder die Scheibe 58 aufgebracht werden und ist nur zur besseren Darstellung von diesen beabstandet abgebildet.

Der Halter 60 kann ferner einen Flansch 70 aufweisen, der die Aussparung 62 umgibt und einer Innenseite 72 des Gehäuses 12 des Gargeräts 2 zugewandt ist. Der Flansch 70 kann eine Dichtfläche definieren und beispielsweise eine umlaufende Nut 74 zur Aufnahme eines Dichtmittels 76, wie zum Beispiel eines Dichtrings, aufweisen. Das Dichtmittel 76 dichtet den Halter 60 und somit die Anzeigeeinrichtung 34 gegenüber dem Gehäuse 12 ab. Darüber hinaus kann der Halter 60 zumindest zwei Laschen 78a, 78b aufweisen, die der Lagerung des Halters 60 am Gehäuse 12 dienen, wie weiter unten detaillierter beschrieben.

Schließlich umfasst die Anzeigeeinrichtung 34 eine LED-Anzeige 80 mit einer Mehrzahl von LEDs 82 und einer Anzeigeplatine 84, auf der die Mehrzahl von LEDs 82 angebracht ist. Die LED-Anzeige 80 ist in Fig. 6 in einer Draufsicht gezeigt. Die LEDs sind vorzugsweise einzeln ansteuerbar und in einer Matrix angeordnet, die eine Mehrzahl von Zeilen und Spalten aufweist. In der dargestellten besonders bevorzugten Ausführungsform umfasst die LED-Anzeige 80 eine Matrix von 7 Zeilen zu je 24 LEDs. Dadurch kann zum Beispiel eine Vielzahl unterschiedlicher Symbole angezeigt werden und können mehrere Anzeigebereiche 50, 52, 54 nebeneinander realisiert werden. Es versteht sich, dass die Matrix im Wesentlichen beliebig an den gewünschten Anwendungsbereich angepasst werden kann.

Wie in Fig. 5a zu sehen, weist der Halter 60 eine Mehrzahl von Durchgangsöffnungen 86 auf, deren Anordnung der Anordnung der Mehrzahl von LEDs 82 entspricht, sodass jeweils eine LED 82 der Mehrzahl von LEDs 82 zumindest teilweise in einer Durchgangsöffnung 86 der Mehrzahl von Durchgangsöffnungen 86 aufgenommen ist. Jede LED 82 strahlt somit durch eine Durchgangsöffnung 86, wobei eine Überstrahlung in angrenzende Bereiche, zum Beispiel in Bereiche nicht aktivierter LEDs 82, vermieden wird, was zu einer scharfen Anzeige und somit guten Ablesbarkeit führt. Die Mehrzahl von Durchgangsöffnungen 86 erstreckt sich von einer Rückseite des Halters 60, auf der die LED-Anzeige 80 angeordnet ist, durch den Halter 60 zu einer gegenüberliegenden Fläche des Halters 60, hier zur Bodenfläche der Aussparung 62. Folglich trifft das emittierte Licht der LEDs 82 nach Durchtritt der Durchgangsöffnungen 86 auf die Scheibe 58, auf deren Vorderseite 58a eine entsprechende Anzeige erscheint, wie in Fig. 3 gezeigt. Jede LED 82 bildet dabei einen Bildpunkt der Anzeige. Die Form der Bildpunkte kann von der Umfangsform der Durchgangsöffnungen 86 abhängen. Bei der Ausführungsform nach Fig. 3 hätten die Durchgangsöffnungen einen im Wesentlichen kreisrunden Querschnitt, während die Durchgangsöffnungen 86 nach Fig. 5a einen im wesentlichen rechteckigen Querschnitt aufweisen und somit zu im Wesentlichen rechteckigen Bildpunkten führen.

Die Montage der Anzeigeeinrichtung 34 im Gargerät 2 wird schließlich anhand der Fig. 4 beschrieben. Hierzu kann das Gargerät 2 zumindest zwei Lagerstifte 88 umfassen, die bevorzugt beidseitig der Öffnung 56 in der Randfläche 36 auf der Innenseite 72 des Gehäuses 12 vorgesehen sind und sich im Wesentlichen senkrecht zur Innenseite 72 erstrecken. Der Halter 60 kann eine der Anzahl von Lagerstiften 88 entsprechende Anzahl von ersten Öffnungen 90 aufweisen und die Anzeigeplatine 84 kann eine entsprechende Anzahl von zweiten Öffnungen 92 aufweisen. Die Lagerstifte 88 erstrecken sich durch die ersten Öffnungen 90 und die zweiten Öffnungen 92, sodass der Halter 60 samt Scheibe 58 und die Anzeigeplatine 84 auf den Lagerstiften 88 gelagert sind. Die Lagerstifte 88 können ferner ein Außengewinde aufweisen, um den Halter 60 und die Anzeigeplatine 84 mittels Muttern 94 auf den Lagerstiften 88 zu sichern und alle Komponenten der Anzeigeeinrichtung 34 aneinander sowie gegen das Gehäuse 12 zu pressen. Darüber hinaus können Sicherungsmuttern 98 vorgesehen sein, um den Halter 60 auf den Lagerstiften 88 zu sichern, während die Muttern 94 hinter der LED-Anzeige 80 vorgesehen sind. Ferner kann die Anzeigeeinrichtung 34 zumindest ein elastisches Element 96, hier zwei elastische Elemente 96, umfassen, die Stoßkräfte aufnehmen und dadurch die Komponenten der Anzeigeeinrichtung 34 vor übermäßiger mechanischer Beanspruchung schützen. Die elastischen Elemente 96 sind hier durch Tellerfedern gebildet und ebenfalls auf den Lagerstiften 88 angeordnet.

Mit der vorliegenden Erfindung wird somit ein Gargerät bereitgestellt, das zumindest eine Anzeigeeinrichtung umfasst, die sowohl bei geringem Abstand der Bedienperson vom Gargerät als auch bei großem Abstand vom Gargerät leicht und klar erkannt werden kann. Die erfindungsgemäße Anzeigeeinrichtung eignet sich für die Verwendung an Orten mit erhöhter thermischer, chemischer und mechanischer Belastung, wodurch sie sich besonders für den Einsatz bei gewerblichen Gargeräten eignet.

### Bezugszeichenliste

2 - Gargerät
4 - Gareinrichtung
6 - Induktionskochzonen
8 - Oberseite
10 - Oberfläche
12 - Gehäuse
14 - Kochtopf
16 - erstes Bedienelement
18 - zweites Bedienelement
20 - Griffelement
21 - Vorderseite
22 - erste Frontfläche
24 - Blende
26 - geneigter Flächenabschnitt
28 - senkrechter Flächenabschnitt
32 - Füße
34 - Anzeigeeinrichtung
36 - Randfläche
38 - zweite Frontfläche
40 - Rinne
42 - Rückseite
44 - Außenwand
46 - Seitenwand
48 - vorderer Rinnenabschnitt
50 - rechter Anzeigebereiche
52 - mittlerer Anzeigebereich
54 - linker Anzeigebereich
56 - Öffnung
58 - Scheibe
58a - Vorderseite
58b - Rückseite
58c - Umfangsfläche
60 - Halter
62 - Aussparung
64 - Lagerfläche
66 - Wand
68 - Klebemittel
70 - Flansch
72 - Innenseite
74 - Nut
76 - Dichtmittel
78a - Lasche
78b - Lasche
80 - LED-Anzeige
82 - LEDs
84 - Anzeigeplatine
86 - Durchgangsöffnung
88 - Lagerstift
90 - erste Öffnung
92 - zweite Öffnung
94 - Mutter
96 - elastisches Element
98 - Sicherungsmutter
100 - Gargeräteanordnung
101 - Fritteuse
103 - Griddleplatte
105 - Gasherd
107 - Bainmarie
108 - Kochmarie
109 - Induktionsherd
110 - Arbeitsfläche
111 - Nudelkocher
112 - Arbeitstisch
113 - Fritteuse

## Patentansprüche

1. Gewerbliches Gargerät (2) zum Garen von Nahrungsmitteln mit:
einer Gareinrichtung (4) zum Garen von Nahrungsmitteln, zumindest einem Bedienelement (16, 18) zum Regulieren der Gareinrichtung (4), und zumindest einer Anzeigeeinrichtung (34) zum Anzeigen eines Betriebszustands der Gareinrichtung (4);
einer Oberseite (8), an der die Gareinrichtung (4) ausgebildet ist und die eine Oberfläche (10) aufweist;
einer Vorderseite (21), die eine Frontfläche (22) aufweist, an der das zumindest eine Bedienelement (16, 18) vorgesehen ist; und
einer Randfläche (36), die sich ausgehend von der Oberfläche (10) nach unten erstreckt;
**dadurch gekennzeichnet, dass**
die Randfläche (36) in Richtung Vorderseite (21) schräg nach unten geneigt ist und die zumindest eine Anzeigeeinrichtung (34) in der Randfläche (36) angeordnet ist.

2. Gewerbliches Gargerät (2) nach Anspruch 1, **dadurch gekennzeichnet, dass** die Oberfläche (10) direkt in die Randfläche (36) übergeht.

3. Gewerbliches Gargerät (2) nach Anspruch 1 oder 2, **dadurch gekennzeichnet, dass** die Oberfläche (10) und die Randfläche (36) einteilig ausgebildet sind, insbesondere aus einem gebogenen Blech.

4. Gewerbliches Gargerät (2) nach einem der Ansprüche 1 bis 3, **dadurch gekennzeichnet, dass** die Oberfläche (10) und die Randfläche (36) aus Metall gebildet sind.

5. Gewerbliches Gargerät (2) nach einem der vorangehenden Ansprüche, **dadurch gekennzeichnet, dass** die Randfläche (36) eine Breite aufweist, die zwischen 30 mm und 100 mm, mehr bevorzugt zwischen 35 mm und 50 mm beträgt.

6. Gewerbliches Gargerät (2) nach einem der vorangehenden Ansprüche, **dadurch gekennzeichnet, dass** die Randfläche (36) bezüglich einer Ebene, die durch die Oberfläche (10) definiert ist, eine Neigung nach unten in einem Winkel (α) aufweist, der zwischen 20° und 70°, bevorzugt zwischen 30° und 60°, mehr bevorzugt im Wesentlichen 45° beträgt.

7. Gewerbliches Gargerät (2) nach einem der vorangehenden Ansprüche, **dadurch gekennzeichnet, dass** die zumindest eine Anzeigeeinrichtung (34) vor der Gareinrichtung (4) angeordnet ist.

8. Gewerbliches Gargerät (2) nach einem der vorangehenden Ansprüche, **dadurch gekennzeichnet, dass** das Gargerät (2) eine Mehrzahl von Anzeigeeinrichtungen (34) umfasst, die in der Randfläche (36) nebeneinander angeordnet sind.

9. Gewerbliches Gargerät (2) nach Anspruch 8, **dadurch gekennzeichnet, dass** die Gareinrichtung (4) eine Mehrzahl von Garzonen (6) umfasst oder das Gargerät (2) eine Mehrzahl von Gareinrichtungen (4) umfasst, wobei jeweils eine Anzeigeeinrichtung (34) der Mehrzahl von Anzeigeeinrichtungen (34) je Garzone (6) der Mehrzahl von Garzonen (6) oder je Gareinrichtung (4) der Mehrzahl von Gareinrichtungen (4) vorgesehen ist.

10. Gewerbliches Gargerät (2) nach einem der vorangehenden Ansprüche, **dadurch gekennzeichnet, dass** die zumindest eine Anzeigeeinrichtung (34) eine LED-Anzeige (80) umfasst, die eine Mehrzahl von LEDs (82) und eine Anzeigeplatine (84) aufweist, auf der die Mehrzahl von LEDs (82) angebracht ist.

11. Gewerbliches Gargerät (2) nach einem der vorangehenden Ansprüche, **dadurch gekennzeichnet, dass** die zumindest eine Anzeigeeinrichtung (34) eine Scheibe (58) und einen Halter (60) umfasst, in dem die Scheibe (58) gelagert ist.

12. Gewerbliches Gargerät (2) nach Anspruch 11, **dadurch gekennzeichnet, dass** die Scheibe (58) eine Vorderseite (58a) aufweist, die im Wesentlichen bündig zur Randfläche (36) angeordnet ist.

13. Gewerbliches Gargerät (2) nach Anspruch 11 oder 12, **dadurch gekennzeichnet, dass** die Scheibe (58) eine Dicke aufweist, die zwischen 2 mm und 10 mm, vorzugsweise zwischen 4 mm und 7 mm beträgt.

14. Gewerbliches Gargerät (2) nach einem der Ansprüche 11 bis 13, **dadurch gekennzeichnet, dass** die Scheibe (58) mit einem Diffusor ausgestattet ist, vorzugsweise auf einer der Vorderseite (58a) gegenüberliegenden Rückseite (58b) der Scheibe (58).

15. Gewerbliches Gargerät (2) nach Anspruch 10 und einem der Ansprüche 11 bis 14, **dadurch gekennzeichnet, dass** der Halter (60) eine Mehrzahl von Durchgangsöffnungen (86) aufweist, deren Anordnung einer Anordnung der Mehrzahl von LEDs (82) entspricht, wobei jeweils eine Durchgangsöffnung (86) der Mehrzahl von Durchgangsöffnungen (86) einer LED (82) der Mehrzahl von LEDs (82) zugeordnet ist.

16. Gewerbliches Gargerät (2) nach Anspruch 10 und einem der Ansprüche 11 bis 15, **dadurch gekennzeichnet, dass** die zumindest eine Anzeigeeinrichtung (34) zumindest ein elastisches Element (96) zur federnden Lagerung umfasst, wobei das zumindest eine elastische Element (96) vorzugsweise zwischen dem Halter (60) und der LED-Anzeige (80) angeordnet ist.
